# EUROPÄISCHE PATENTSCHRIFT

(11) **EP 4 199 270 B1**
(45) Veröffentlichungstag und Bekanntmachung des Hinweises auf die Patenterteilung: **16.10.2024**
(21) Anmeldenummer: 22214581.5
(22) Anmeldetag: 19.12.2022
(51) Int. Cl.: F21V 21/35, H01R 25/14, H01R 4/48, H01R 13/631

(54) **SYSTEM ZUR KONTAKTIERUNG VON LEITERN MIT SCHWENKBAREN KONTAKTBAUGRUPPEN**
CONDUCTORS CONTACTING SYSTEM WITH PIVOTING CONTACT ASSEMBLIES
SYSTÈME DE MISE EN CONTACT DE CONDUCTEURS AVEC DES ENSEMBLES DE CONTACTS PIVOTANTS

(30) Priorität: 17.12.2021 DE 102021133752
(43) Veröffentlichungstag der Anmeldung: 21.06.2023
(73) Patentinhaber: Wieland Electric GmbH, 96052 Bamberg (DE)
(72) Erfinder: Bayer, Markus, 96135 Stegaurach (DE); Hunger, Rainer, 96250 Ebensfeld (DE)
(74) Vertreter: Tergau & Walkenhorst Intellectual Property GmbH

(56) Entgegenhaltungen:
- DE-A1- 102020 100 357
- DE-B3- 102017 125 270

## Beschreibung

Die Erfindung betrifft ein System zur Kontaktierung von Leitern mit einer Kontaktierungsvorrichtung und einer Anzahl sich in Längsrichtung erstreckender Leiter, wobei die Kontaktierungsvorrichtung ein Kontaktierungsgehäuse umfasst, in das eine entsprechenden Anzahl von Kontaktbaugruppen angeordnet ist, wobei jede Kontaktbaugruppe einem Leiter zugeordnet ist, wobei jede Kontaktbaugruppe ein Kontaktelement umfasst, welches im Betriebszustand in einen elektrischen Kontakt mit dem Leiter tritt, wobei die Kontaktbaugruppe in einem Schwenkbereich schwenkbar gelagert ist und wobei die Schwenkachse senkrecht zur Längsrichtung in Querrichtung ausgebildet ist.

Derartige System betreffen in der Regel lineare Stromverteileranordnungen, die insbesondere für Beleuchtungssysteme in Gebäuden eingesetzt werden, um Leitungen zur Versorgung von Geräten mit Energie und/oder Signalen kostengünstig und optisch ansprechend zu verlegen. Unter Signalen wird dabei sowohl die Übertragung von allgemeinen Signalen, wie beispielsweise Steuersignalen, als auch die Übertragung von Daten, wie beispielsweise Mess- oder Informationsdaten, verstanden. Der Einbauort der Geräte kann flexibel entlang eines Gehäusekörpers der Stromverteileranordnung gewählt und leicht variiert werden. Die Geräte können damit auf einfache Weise mit einem Kontaktierungselement elektrisch leitend mit den Leitern einer linearen Versorgungseinheit an einem variabel festlegbaren Einbauort kontaktiert werden. Solche Stromverteileranordnungen haben den Vorteil, dass die Geräte sowohl elektrisch kontaktierend und auch zu gleich mechanisch an dem Gehäusekörper getragen werden.

Die Kontaktierungsvorrichtungen im Sinne dieser Anmeldungen umfassen dabei sowohl Einspeiser, als Baugruppen, die entsprechende Signale und/oder Energie in die zu kontaktierenden Leiter einspeisen, aber ebenso Abgriffe, die die entsprechenden Signale und/oder Energie aus den kontaktierenden Leitern abgreifen und externen Endgeräten zuführen. DE 10 2017 125270 B3 und DE 10 2020 100357 A1 offenbaren Beispiele für solche Kontaktierungsvorrichtungen.

Zur Verteilung bzw. Weiterleitung der Energie oder Signale werden in den linearen Stromverteileranordnungen meist lineare Versorgungseinheiten verwendet, die in einem Gehäusekörper gelagert werden. Diese Versorgungseinheiten können dabei beispielsweise als Stromführungsprofile aber auch als Flachbandkabel ausgebildet sein. Die Stromführungsprofile sind aus einem sich in Längsrichtung erstreckenden Grundkörper ausgebildet, der eine Anzahl von Kammern aufweist, in denen einzelne Leiter angeordnet sind. Diese Stromführungsprofile sind in der Regel starr ausgebildet und weisen herstellungsbedingt eine begrenzte Länge auf. Für längere Stromverteileranordnungen, wie sie beispielsweise in größeren Werks- oder Lagerhallen eingesetzt werden, sind daher üblicherweise mehrere Stromführungsprofile nötig, die dann über ein Verbindungselement sowohl mechanisch als auch elektrisch miteinander verbunden werden. Auch bei der Verwendung von Flachbandkabeln können je nach Länge des Flachbandkabels Verbindungselemente eingesetzt werden.

Als Leiter werden üblicherweise starre Rundleiter verwendet, die in die Kammern eingesetzt oder eingelegt werden. Eine Kontaktierungsvorrichtung mit einer Anzahl von Kontaktelementen, die als Abgriff fungiert, greift dann in diese Kammern ein und kontaktiert die Kontaktelemente mit den entsprechenden Leitern, wodurch die Signale oder die Energie von den Leitern über die Abgriffe an die Endgeräte geleitet werden können. Umgekehrt ist dies auch für entsprechende Einspeiser gültig. Problematisch bei dieser Art der Ausgestaltung ist allerdings, dass aufgrund der Länge der linearen Systeme, diese sehr anfällig für äußere thermische Einflüsse sind. Dies führt zu einer Längenveränderung der Leiter bzw. zu einer Verschiebung der Leiter innerhalb der Kammern in Längsrichtung.

Eine derartige Verschiebung der Leiter führt zu einer Reibbelastung der Kontaktflächen zwischen den Kontaktelementen und den Leitern und damit zum Abrieb Verschleiß der Kontaktflächen. Dies kann langfristig die elektrische Kontaktierung beeinträchtigen oder gar ganz unterbrechen.

Die Aufgabe der Erfindung besteht insbesondere darin eine Kontaktierungsvorrichtung anzugeben, die einen besonders geringen Verschleiß im Bereich der Kontaktzonen mit den Leitern bei thermischen Längenänderungen der Leiter aufweist und daher besonders langlebig ist und eine besonders gute Kontaktierung aufweist.

Die Aufgabe wird erfindungsgemäß durch die kennzeichnenden Merkmale der unabhängigen Ansprüche gelöst.

Die Erfindung geht von der Überlegung aus, dass ein besonders geringer Verschleiß insbesondere dann möglich ist, wenn die Relativbewegung zwischen den beiden Kontaktflächen gering gehalten wird. Dies kann insbesondere dann erreicht werden, wenn das Kontaktelement bzw. die Kontaktbaugruppe die Längenänderung der Leiter aufgrund von äußeren thermischen Schwankungen mitgeht und nicht starr in einer Position verbleibt. Da eine komplette, insbesondere lineare Verschiebung der Kontaktierungsvorrichtung zur Kompensation der Längenänderung der Leiter aufgrund der Fixierung in Aufnahmeeinheiten, wie beispielsweise Tragprofilen, oder auch aufgrund der weiteren Anschlüsse an die Kontaktierungsvorrichtung nicht möglich ist bzw. das Problem nur verschiebt, geht die Erfindung den Weg, dass die einzelnen Kontaktbaugruppen einzeln und unabhängig voneinander die Längenänderung ausgleichen. Zur Vermeidung möglicher Zugkräfte auf die an die Kontaktbaugruppen angeschlossenen externen Leiter bei einer linearen Verschiebung der Kontaktbaugruppen wird auf diese Verschiebung verzichtet und die Kontaktelemente durch eine Schwenkung bzw. Drehung um eine Schwenkachse nachgeführt.

Zur Kontaktierung einer linearen Stromversorgung mit einem linearen Stromführungsprofil und einer Mehrzahl an parallel zueinander angeordneter Leiter, weist die Kontaktierungsvorrichtung bevorzugt eine Mehrzahl an Kontaktbaugruppen auf, die in Querrichtung hintereinander, also entsprechend der Anordnung der zugeordneten Leiter, angeordnet sind. Auch wenn prinzipiell eine Kopplung mehrerer Kontaktbaugruppen zu einer Baugruppeneinheit möglich sind und im Einzelfall auch bevorzugt umgesetzt werden könnte, ist in vorteilhafter Ausführung jede dieser Kontaktbaugruppen einzeln und unabhängig voneinander um die Schwenkachse schwenkbar gelagert, sodass auch unterschiedliche Ausdehnungen und Verschiebungen einzelner Leiter nachgeführt werden können.

Bei der elektrischen Kontaktierung des Kontaktelementes mit den Leitern ist eine ausreichende Kontaktkraft für eine zuverlässige und dauerhafte Kontaktierung wichtig. Diese Kontaktkraft wird in besonders vorteilhafter Ausgestaltung durch ein Federelement, insbesondere eine Blattfeder, bereitgestellt. Dieses Federelement kann dabei in dem Kontaktierungsgehäuse der Kontaktierungsvorrichtung angeordnet sein, sodass sie die gesamte Kontaktierungsbaugruppe in Richtung der Leiter verschiebt. Besonders vorteilhaft ist es dabei, wenn die Blattfeder ortsfest im Kontaktierungsgehäuse angeordnet ist und die Schwenkbewegung der Kontaktbaugruppe nicht mitgeht, trotzdem aber so ausgestaltet ist, dass die Kontaktkraft über den gesamten Schwenkbereich ausreichend hoch ist. Dazu umfasst die Blattfeder vorteilhaft über einen kreissegmentförmigen Wirkbereich, in dem die Kontaktbaugruppe bei der Schwenkbewegung abrollt und stets mit einer ausreichend hohen Federkraft beaufschlagt wird. In alternativer Ausgestaltung kann das Federelement aber auch so im Kontaktierungsgehäuse angeordnet sein, dass sie die Schwenkbewegung mitgeht.

Für eine leichte Nachführung der Kontaktbaugruppen sind diese im Kontaktierungsgehäuse bevorzugt schwimmend und frei gelagert. Dazu umfasst das Kontaktierungsgehäuse über eine Schwenkvorrichtung, die in vorteilhafter Ausführung einen in Querrichtung verlaufenden Aufnahmesteg umfasst. Korrespondierend zu diesem Aufnahmesteg umfasst die Kontaktbaugruppe über eine entsprechende, im Wesentlichen U-förmige Lagerausnehmung im unteren Bereich, mit der die Kontaktbaugruppe auf den Aufnahmesteg gesetzt wird. Dabei umgreift die Lagerausnehmung den Aufnahmesteg zumindest teilweise und ist auf diesem schwenkbar angeordnet, wobei der Aufnahmesteg die Schwenkachse definiert.

Die Kontaktbaugruppen sind in bevorzugter Ausgestaltung im Wesentlich T-förmig ausgebildet, wobei der Mittelsteg das Kontaktelement umfasst und die Arme Anschlussmöglichkeiten für externe Leiter aufweisen, um Endgeräte an die Kontaktierungsvorrichtung anschließen zu können. Im Kreuzungspunkt des Mittelsteges und der Arme ist in vorteilhafter Weise die Lagerausnehmung angeordnet. Für den Anschluss der externen Leiter sind auf beiden Seiten der Arme Einführöffnungen vorgesehen, die zusammen eine Einführöffnung bilden. Damit Zugkräfte auf die externen Leiter nicht zu einer Verschwenkung der Kontaktierungsvorrichtung führen und somit zu einem zusätzlichen Verschleiß im Kontaktbereich zwischen dem Kontaktelement und dem zu kontaktierenden Leiter, schneidet in vorteilhafter Ausgestaltung die Schwenkachse die Einführachse. Dadurch werden zusätzliche Drehmomente aufgrund der Zugkräfte und damit eine Drehbewegung der Kontaktierungsvorrichtung vermieden.

Für die Kontaktierung der Leiter taucht das Kontaktelement durch eine Öffnung in dem Kontaktierungsgehäuse durch. Diese Öffnung ist in Längsrichtung breiter ausgebildet, als das Kontaktelement, was ein Verschwenken im Rahmen der Öffnung ermöglicht. Der Schwenkbereich wird daher über die Breite der Öffnung in Längsrichtung definiert und kann so angepasst werden, dass einerseits über den gesamten Schwenkbereich ein ausreichender Kontaktdruck bereitgestellt werden kann und andererseits gängige bzw. erwartbare Längenausdehnungen der Leiter kompensiert werden können.

Der elektrische Kontakt über den gesamten Schwenkbereich kann in bevorzugter Weise insbesondere deshalb bereitgestellt werden, da die Kontaktfläche in Längsrichtung verbreitert ausgeführt ist. Das Kontaktelement somit als Kontaktschwert ausgebildet ist.

Die mit der Erfindung erzielten Vorteile bestehen insbesondere darin, dass durch die Nachführung jeder einzelnen Kontaktbaugruppe auf Längenänderungen der Leiter bzw. Verschiebungen der Leiter aufgrund von externen thermischen Einflüssen reagiert werden kann, sodass eine besonders geringe Relativbewegung zwischen dem Leiter und dem Kontaktelement entsteht. Dies führt zu einem besonders geringen Verschleiß und ermöglicht eine besonders langlebige und sichere elektrische Kontaktierung der Leiter.

Die Erfindung wird nachfolgend anhand einer Zeichnung näher erläutert. Dabei zeigen:
- Fig. 1: eine Kontaktierungsvorrichtung,
- Fig. 2: eine Kontaktierungsvorrichtung im verbauten Zustand im Querschnitt,
- Fig. 3: eine Kontaktbaugruppe,
- Fig. 4: eine Kontaktierungsvorrichtung im verbauten Zustand im Längsschnitt,
- Fig. 5: eine Kontaktierungsvorrichtung im verbauten Zustand mit verschwenkter Kontaktbaugruppe.

Gleiche Merkmale sind in allen Figuren mit denselben Bezugszeichen versehen.

Eine Ausführungsbeispiel einer Kontaktierungsvorrichtung 1 ist in Figur 1 dargestellt. Die Kontaktierungsvorrichtung 1 umfasst ein Kontaktierungsgehäuse 2, in das eine Anzahl von Kontaktbaugruppen 4 angeordnet sind. Die Kontaktbaugruppen 4 sind dabei in Querrichtung Q hintereinander angeordnet und einzeln im Kontaktierungsgehäuse 2 gelagert. Prinzipiell ist es möglich, dass eine Unteranzahl von Kontaktbaugruppen 4 miteinander verbunden sind, im Sinne der Erfindung ist es aber vorteilhaft, wenn alle oder zumindest die Mehrzahl von Kontaktbaugruppen 4 einzeln und unabhängig voneinander in der Kontaktierungsvorrichtung 1 gelagert sind. Die Kontaktierungsvorrichtung 1 umfasst neben dem Gehäuse 2 auch eine Haltevorrichtung 6, die im hier dargestellten Ausführungsbeispiel seitlich, in Querrichtung also vor und hinter den Kontaktbaugruppen 4 angeordnet ist und eine Fixierung der Kontaktierungsvorrichtung 1 in einer entsprechenden Aufnahme, beispielsweise in einem Tragprofil, ermöglicht.

Eine beispielhafte Aufnahme einer Kontaktierungsvorrichtung 1 in einem Tragprofil 8 ist in Figur 2 im Querschnitt dargestellt. Das Tragprofil 8 umfasst dabei eine lineare Stromführung, die aus einem kammartigen Stromführungsprofil 10 besteht, wobei in jeder Kammer ein Leiter 12 eingelegt ist. Die Kontaktbaugruppen 4 in der Kontaktierungsvorrichtung 1 sind dabei derart beabstandet nebeneinander angeordnet, dass jeder Kontaktbaugruppe 4 ein Leiter 12 zugeordnet ist und somit jede Kontaktbaugruppe 4 einen Leiter 12 kontaktieren kann. Wie bereits im Ausführungsbeispiel nach der Figur 1 beschrieben, umfasst die Kontaktierungsvorrichtung 1 eine Haltevorrichtung 6, die an zwei seitlichen und gegenüberliegenden Wandungen angeordnet ist. Diese Haltevorrichtung umfasst im Wesentlichen eine Anzahl von Halteklammern 14, die in entsprechende Hinterschnitte 16 des Tragprofils eingreifen und die Kontaktierungsvorrichtung 1 dort fixieren.

Eine Kontaktbaugruppe 4 der Kontaktierungsvorrichtung 1 ist im Ausführungsbeispiel nach der Figur 3 näher dargestellt. Die Kontaktbaugruppe 4 ist im Wesentlichen T-förmig ausgebildet, wobei der Mittelsteg 18 der Kontaktbaugruppe 4 das Kontaktelement 20 umfasst und die Arme 22 der Kontaktbaugruppe 4 zur Leiteraufnahme für externe Anschlussleiter ausgelegt sind. Dabei ist die Kontaktbaugruppe 4 derart orientiert bzw. in die Kontaktierungsvorrichtung 1 eingesetzt, dass die Arme 22 in Längsrichtung L ausgebildet sind und damit parallel zu den zu kontaktierenden Leitern 12 und der Mittelsteg 18 senkrecht zur Längs- L und Querrichtung Q in Kontaktierungsrichtung K orientiert ist.

Das Kontaktelement 20 ist im Ausführungsbeispiel nach Figur 3 als Kontaktschwert ausgebildet mit einer in Längsrichtung flachen und breiten Kontaktfläche zur Kontaktierung der Leiter 12, beispielsweise der Leiter 12 der linearen Stromführung aus dem Ausführungsbeispiel nach Fig. 2. Die Kontaktfläche ist aus einem leitenden Material 24, dass sich entlang des Mittelsteges bis zu den Armen 22 der Kontaktbaugruppe 4 erstreckt. Der Mittelsteg 18 selbst ist mittels eines isolierenden Materials 26 verbreitert ausgeführt, wodurch Luft- und Kriechstrecken eingehalten werden können.

Die Arme 22 der Kontaktbaugruppe 4 umfassen im Wesentlichen jeweils eine Aufnahme zum Anschluss von externen Leitern, die über die Kontaktbaugruppe 4 mit den Leitern 12 der linearen Stromführung verbunden werden sollen. Dazu umfassen die Arme 22 an ihren Stirnseiten jeweils eine Einführöffnung 28, durch die die externen Leiter eingeführt werden können. Diese externen Leiter werden im Innenbereich über eine Schenkelfeder 30 an das leitende Material 24 des Kontaktelements 4 gedrückt und somit dort fixiert. Die Einführöffnungen 28 für die externen Leiter sind auf beiden Seiten der Arme 22 angeordnet und befinden sich in einer Linie. Sie bilden dadurch eine Einführachse für die externen Leiter.

Die Kontaktierungsvorrichtung 1 mit einer Kontaktbaugruppe 4 ist im Längsschnitt im Kontakt mit einem Leiter 12 einer linearen Stromführung im Ausführungsbeispiel nach Fig. 4 gezeigt. Die Kontaktbaugruppe 4 ist dabei in das Kontaktierungsgehäuse 2 der Kontaktierungsvorrichtung 1 eingesetzt, wobei der Mittelsteg 18 der Kontaktbaugruppe 4 an der Oberseite des Kontaktierungsgehäuses 2 durch eine Öffnung 32 hindurchragt, damit das Kontaktelement 20 den außerhalb der Kontaktierungsvorrichtung 1 verlaufenden Leiter 12 kontaktieren kann. Die Kontaktbaugruppe 4 ist in der Kontaktierungsvorrichtung 1 frei und schwimmend gelagert. Dies wird dadurch erreicht, dass die Kontaktierungsvorrichtung 1 einen in Querrichtung Q verlaufenden Aufnahmesteg 34 umfasst und die Kontaktbaugruppe 4 etwa im Bereich des Schnittpunktes des Mittelstegs 18 und der Arme 22 eine Lagerausnehmung 36 aufweist, die beim Einsetzen der Kontaktbaugruppe 4 in die Kontaktierungsvorrichtung 1 den Aufnahmesteg 34 umgreift.

Für einen ausreichenden Kontaktdruck umfasst die Kontaktierungsvorrichtung 1 über eine Blattfeder 38, die im Bodenbereich des Kontaktierungsgehäuses 2 und unterhalb der Kontaktbaugruppe 4 angeordnet ist und eine Federkraft in Richtung der Leiter 12 der linearen Stromführung auf die Kontaktbaugruppe 4 ausübt. Dazu umfasst die Blattfeder 38 zwei Arme 40, die in entgegengesetzter Richtung in Längsrichtung L ausgebildet sind und an ihren Armenden sich am Boden und den Seitenwänden des Kontaktierungsgehäuses 1 abstützen. Die Blattfeder 38 wirkt in ihrer Mitte auf eine Ausformung 42 der Lagerausnehmung 36 und drückt die Kontaktbaugruppe 4 mittig und in Richtung der Kontaktierungsrichtung K.

Im Betrieb einer linearen Stromversorgungseinrichtung kann es durch thermische äußere Einflüsse zu Verformungen des kammartigen Stromführungsprofils oder auch der Leiter kommen. Dies kann zu Reibverschleiß im Kontaktbereich des Kontaktelements 20 führen, was die sichere elektrische Kontaktierung mit dem Leiter 12 beeinträchtigen kann. Um dies zu verhindern, ist die Kontaktbaugruppe 4 derart auf dem Aufnahmesteg 34 gelagert, dass sie schwenkbar um die Achse des Aufnahmestegs 34 ist. Dadurch kann das Kontaktelement 20 bzw. das Kontaktschwertes bei einer Ausdehnung und Verschiebung des Leiters in Längsrichtung L über einen Teilbereich mitgeführt werden, wodurch sich der Reibverschleiß minimiert. Eine derartige Mitführung und Schwenkung der kompletten Kontaktbaugruppe 4 ist im Ausführungsbeispiel nach der Figur 5 dargestellt. Der Aufnahmesteg 34 ist dazu im Querschnitt im Wesentlichen kreisförmig ausgebildet und die Lagerausnehmung 36 an diese Kreisform angepasst, sodass die Kontaktbaugruppe 4 auf dem Aufnahmesteg 34 schwimmend und frei gelagert ist. Der mögliche Schwenkbereich ist dabei über die Breite der Öffnung 32 an der Oberseite des Kontaktierungsgehäuses 2 definiert bzw. durch diese Öffnung 32 begrenzt. Die Kontaktierungsvorrichtung ist dabei gezielt so ausgebildet, dass sie eine Längenveränderung oder Verschiebung des Leiters um etwa 2mm in beide Richtungen ausgleichen kann. Dies entspricht etwa einem Schwenkbereich von 6° in beide Richtungen, also einem Gesamtschwenkbereich von etwa 12°. Innerhalb dieses Schwenkbereiches ist das Kontaktelement 20 stets mit dem Leiter 12 elektrisch verbunden.

Damit diese Schwenkbewegung auch von der Blattfeder 38 aufgefangen wird bzw. auch diese in jeder Lage der Kontaktbaugruppe 4 eine ausreichende Kontaktkraft bereitstellen kann, umfasst die Blattfeder 38 in ihrer Mitte eine kreissegmentförmige Ausbuchtung 44, in der die Ausformung 42 der Lagerausnehmung 36 beim Schwenken abrollen kann. Somit wird in jeder Schwenklage ein ausreichender Kontakt zwischen der Blattfeder 38 und der Kontaktbaugruppe 4 ermöglicht.

Um ein unerwünschtes Verschwenken der Kontaktbaugruppe 4 durch Zugkräfte auf einen angeschlossenen externen Leiter zu verhindern, schneidet die Schwenkachse, also der Aufnahmesteg 34 die Einführachse der externen Leiter, sodass hier ein zusätzliches Drehmoment durch Zugkräfte bestmöglich vermieden wird.

### Bezugszeichenliste

- 1: Kontaktierungsvorrichtung
- 2: Kontaktierungsgehäuse
- 4: Kontaktbaugruppe
- 6: Haltevorrichtung
- 8: Tragprofil
- 10: Stromführungsprofil
- 12: Leiter
- 14: Halteklammern
- 16: Hinterschnitt
- 18: Mittelsteg
- 20: Kontaktelement
- 22: Arme (Kontaktbaugruppe)
- 24: leitendes Material
- 26: isolierendes Material
- 28: Einführöffnung
- 30: Schenkelfeder
- 32: Öffnung
- 34: Aufnahmesteg
- 36: Lagerausnehmung
- 38: Federelement (Blattfeder)
- 40: Arme (Blattfeder)
- 42: Ausformung
- 44: Ausbuchtung
- Q: Querrichtung
- L: Längsrichtung
- K: Kontaktierungsrichtung

## Patentansprüche

1. System zur Kontaktierung von Leitern (12) mit einer Kontaktierungsvorrichtung (1) und einer Anzahl sich in Längsrichtung (L) erstreckender Leiter (12), wobei die Kontaktierungsvorrichtung (1) ein Kontaktierungsgehäuse (2) umfasst, in das eine entsprechenden Anzahl von Kontaktbaugruppen (4) angeordnet ist, wobei jede Kontaktbaugruppe (4) einem Leiter (12) zugeordnet ist, wobei jede Kontaktbaugruppe (4) ein Kontaktelement (20) umfasst, welches im Betriebszustand in einen elektrischen Kontakt mit dem Leiter (12) tritt, **dadurch gekennzeichnet, dass** die Kontaktbaugruppe (4) in einem Schwenkbereich schwenkbar gelagert ist, wobei die Schwenkachse senkrecht zur Längsrichtung (L) in Querrichtung (Q) ausgebildet ist und wobei der elektrische Kontakt zwischen dem Kontaktelement (20) und dem Leiter (12) über den im Wesentlichen vollständigen Schwenkbereich besteht.

2. System nach Anspruch 1, **dadurch gekennzeichnet, dass** eine Mehrzahl von Kontaktbaugruppen (4) in Querrichtung (Q) nebeneinander angeordnet sind.

3. System nach Anspruch 2, **dadurch gekennzeichnet, dass** jede Kontaktbaugruppe (4) einzeln und unabhängig voneinander schwenkbar um die Schwenkachse gelagert ist.

4. System nach einem der Ansprüche 1 bis 3, **dadurch gekennzeichnet, dass** in dem Kontaktierungsgehäuse (2) für jede Kontaktbaugruppe (4) ein Federelement (38) vorgesehen ist, um einen ausreichenden Kontaktdruck für den elektrischen Kontakt zwischen dem Kontaktelement (4) und dem Leiter (12) bereitstellen zu können.

5. System nach einem der Ansprüche 1 bis 4, **dadurch gekennzeichnet, dass** das Kontaktierungsgehäuse (2) eine Schwenkvorrichtung umfasst.

6. System nach Anspruch 5, **dadurch gekennzeichnet, dass** die Schwenkvorrichtung einen in Querrichtung (Q) verlaufenden Aufnahmesteg (34) aufweist und die Anzahl von Kontaktbaugruppen (4) jeweils eine Lagerausnehmung (36) aufweisen, die den Aufnahmesteg (34) zumindest teilweise umgreifen.

7. System nach einem der Ansprüche 1 bis 6, **dadurch gekennzeichnet, dass** das Kontaktierungsgehäuse (2) eine Anzahl von Öffnungen (32) aufweist, durch die jeweils das Kontaktelement (20) einer Kontaktbaugruppe (4) durchgreift, wobei die Öffnung (32) derart dimensioniert ist, dass sie den möglichen Schwenkbereich definiert.

8. System nach einem der Ansprüche 1 bis 7, **dadurch gekennzeichnet, dass** die Schwenkachse in Längsrichtung (L) mittig in Bezug auf die Kontaktbaugruppe (4) angeordnet ist.

9. System nach einem der Ansprüche 1 bis 8, **dadurch gekennzeichnet, dass** das Kontaktelement (20) als Kontaktschwert ausgebildet ist.

10. System nach einem der Ansprüche 1 bis 9, **dadurch gekennzeichnet, dass** die Kontaktbaugruppe (4) T-förmig ausgebildet ist, wobei der Mittelsteg (18) das Kontaktelement (20) umfasst und die Arme (22) jeweils Einführöffnungen (28) für externe Leiter bereitstellen, wobei die beiden Einführöffnungen (28) eine Einführachse definieren, wobei die Schwenkachse die Einführachse schneidet.

## Claims

1. A system for contacting conductors (12) having a contact device (1) and a number of conductors (12) extending in the longitudinal direction (L), wherein the contact device (1) comprises a contact housing (2) in which a corresponding number of contact assemblies (4) is arranged, wherein each contact assembly (4) is assigned to a conductor (12), wherein each contact assembly (4) comprises a contact element (20) which comes into an electrical contact with the conductor (12) in the operating state, **characterized in that** the contact assembly (4) is pivotably mounted within a pivoting range, wherein the pivot axis is configured in the transverse direction (Q) perpendicularly to the longitudinal direction (L) and wherein the electrical contact is present between the contact element (20) and the conductor (12) over substantially the entire pivoting range.

2. The system according to Claim 1, **characterized in that** a plurality of contact assemblies (4) are arranged adjacent to one another in the transverse direction (Q) .

3. The system according to Claim 2, **characterized in that** each contact assembly (4) is pivotably mounted about the pivot axis individually and independently of one another.

4. The system according to one of Claims 1 to 3, **characterized in that** a spring element (38) is provided in the contact housing (2) for each contact assembly (4) in order to be able to provide sufficient contact pressure for the electrical contact between the contact element (4) and the conductor (12).

5. The system according to one of Claims 1 to 4, **characterized in that** the contact housing (2) comprises a pivoting device.

6. The system according to Claim 5, **characterized in that** the pivoting device has a receiving web (34) running in the transverse direction (Q) and the number of contact assemblies (4) have in each case a bearing recess (36) which at least partially encompass the receiving web (34).

7. The system according to one of Claims 1 to 6, **characterized in that** the contact housing (2) has a number of openings (32) through which in each case the contact element (20) of a contact assembly (4) engages, wherein the opening (32) is dimensioned such that it defines the possible pivoting range.

8. The system according to one of Claims 1 to 7, **characterized in that** the pivot axis is arranged centrally relative to the contact assembly (4) in the longitudinal direction (L).

9. The system according to one of Claims 1 to 8, **characterized in that** the contact element (20) is configured as a contact blade.

10. The system according to one of Claims 1 to 9, **characterized in that** the contact assembly (4) is of T-shaped configuration, wherein the central web (18) encompasses the contact element (20) and the arms (22) provide in each case insertion openings (28) for external conductors, wherein the two insertion openings (28) define an insertion axis, wherein the pivot axis intersects the insertion axis.

## Revendications

1. Système de mise en contact de conducteurs (12) avec un dispositif de mise en contact (1) et une pluralité de conducteurs (12) s'étendant dans la direction longitudinale (L), dans lequel le dispositif de mise en contact (1) comprend un boîtier de mise en contact (2), dans lequel une pluralité correspondante de modules de contact (4) est disposée, dans lequel chaque module de mise en contact (4) est affecté à un conducteur (12), dans lequel chaque module de contact (4) comprend un élément de contact (20), qui en l'état opérationnel vient en contact électrique avec le conducteur (12), **caractérisé en ce que** le module de contact (4) est positionné de manière pivotante dans une plage de pivotement, dans lequel l'axe de pivotement est configuré perpendiculairement à la direction longitudinale (L) dans la direction transversale (Q) et dans lequel le contact électrique est établi entre l'élément de contact (20) et le conducteur (12) sur essentiellement la totalité de la plage de pivotement.

2. Système selon la revendication 1, **caractérisé en ce que** une pluralité de modules de contact (4) sont juxtaposés les uns aux autres dans la direction transversale (Q).

3. Système selon la revendication 2, **caractérisé en ce que** chaque module de contact (4) est positionné de manière pivotante individuellement et indépendamment des autres autour de l'axe de pivotement.

4. Système selon une des revendications 1 à 3, **caractérisé en ce que** dans le boîtier de mise en contact (2) un élément de ressort (38) est prévu pour chaque module de contact (4), afin de pouvoir fournir une pression de contact suffisante pour le contact électrique entre l'élément de contact (4) et le conducteur (12).

5. Système selon une des revendications 1 à 4, **caractérisé en ce que** le boîtier de mise en contact (2) comprend un dispositif de pivotement.

6. Système selon la revendication 5, **caractérisé en ce que** le dispositif de pivotement présente un gradin de réception (34) s'étendant dans la direction transversale (Q) et la pluralité de modules de contact (4) présentent respectivement un évidement (36), qui entoure au moins partiellement le gradin de réception (34) .

7. Système selon une des revendications 1 à 6, **caractérisé en ce que** le boîtier de mise en contact (2) présente une pluralité d'ouvertures (32), à travers laquelle l'élément de contact (20) vient en prise avec un module de contact (4), dans lequel l'ouverture (32) est dimensionnée de telle sorte qu'elle définisse la plage de pivotement possible.

8. Système selon une des revendications 1 à 7, **caractérisé en ce que** l'axe de pivotement est disposé dans la direction longitudinale (L) au centre par rapport au module de contact (4).

9. Système selon une des revendications 1 à 8, **caractérisé en ce que** l'élément de contact (20) est configuré comme une lame de contact.

10. Système selon une des revendications 1 à 9, **caractérisé en ce que** le module de contact (4) est configuré en forme de T, dans lequel le gradin médian (18) comprend l'élément de contact (20) et les bras (22) fournissent respectivement des ouvertures d'insertion (28) pour des conducteurs externes, dans lequel les deux ouvertures d'insertion (28) définissent une axe d'insertion, dans lequel l'axe de pivotement coupe en intersection l'axe d'introduction.
